# EUROPÄISCHE PATENTSCHRIFT

(11) **EP 1 479 631 B1**
(45) Veröffentlichungstag und Bekanntmachung des Hinweises auf die Patenterteilung: **28.03.2007**
(21) Anmeldenummer: 03405345.4
(22) Anmeldetag: 19.05.2003
(51) Int. Cl.: B65H 29/24, B42C 1/10

(54) **Verfahren und Vorrichtung zur Abgabe von flachen Objekten, insbesondere Druckereierzeugnissen**
Process and apparatus for delivering flat objects, in particular printed products
Procédé et appareil de distribution des objects plats, particulièrement des produits imprimés

(43) Veröffentlichungstag der Anmeldung: 24.11.2004
(73) Patentinhaber: Cratech GmbH, 8603 Schwerzenbach (CH)
(72) Erfinder: Crameri, Roberto, 8603 Schwerzenbach (CH)
(74) Vertreter: Rutz & Partner

(56) Entgegenhaltungen:
- DE-A- 10 059 391
- DE-A- 10 106 669
- GB-A- 2 156 786
- US-A- 3 064 969

## Beschreibung

Die Erfindung betrifft ein Verfahren und eine Vorrichtung zur Abgabe von flachen, gegebenenfalls gefalzten Objekten, insbesondere Druckereizeugnissen nach dem Oberbegriff des Patentanspruchs 1 bzw. 7.

Bei der Herstellung von Gütern in hohen Stückzahlen ist nicht nur bei deren Herstellung, sondern auch bei deren Verteilung ein rationelles Vorgehen erforderlich.

Individuell für Endabnehmer oder Endabnehmergruppen hergestellte Güter, beispielsweise gestapelte Zeitungen, die den Produktionsbereich seriell auf einem Förderband verlassen, werden daher vorzugsweise automatisch mit einem Lieferdokument versehen, auf dem die entsprechenden Lieferinformationen vorgesehen sind. Beispielsweise sind auf dem Lieferdokument der Vertriebsweg, der Spediteur, die Verladerampe und die Zieladresse angegeben.

Bei gestapelten Tageszeitungen wird nebst dem Lieferdokument vorzugsweise zusätzlich ein Werbeplakat auf den Zeitschriftenstapel abgelegt.

Wie in Figur 4 schematisch dargestellt, weisen bekannte Vorrichtungen, die zur Abgabe von Lieferdokumenten 1 an Zeitschriftenstapel 2 vorgesehen sind, eine zur Ablage eines Lieferdokumentes dienende fest montierte Gabel 110 mit Stützstangen 111 und ein mit einer Führungs- und Antriebsvorrichtung 1010, 1020 verbundenes Messer 99 auf, welches vertikal zwischen den Stützstangen 111 hindurch verschiebbar ist. Sobald ein Zeitschriftenstapel 2 unterhalb der Abgabevorrichtung angelangt ist, wird das dem Transport der Zeitschriftenstapel 2 dienende Förderband 3 angehalten, wonach das Messer 99 nach unten läuft, das Lieferdokument 1 erfasst, durch die Stützstangen 111 hindurch läuft und am Zeitschriftenstapel 2 anschlägt.

Diese Vorrichtung weist verschiedene Nachteile auf. Einerseits muss das Förderband 3 für jeden Abgabevorgang angehalten werden, weshalb einerseits ein erhöhter Aufwand zur Steuerung des Förderbandes 3 erforderlich ist und zudem die Zeitschriftenstapel 2 nur mit relativ geringer Geschwindigkeit transportiert werden können.

Sofern das Förderband 3 nicht angehalten wird, kann das auf dem Zeitschriftenstapel 2 angeschlagene Messer 99 erhebliche Beschädigungen wie Risse, Kratzspuren oder Druckbildschäden des Lieferdokuments 1 und des Zeitschriftenstapels 2 verursachen oder den Zeitschriftenstapel 2 gar umkippen oder auseinander reissen. Beschädigungen des Lieferdokuments 1 und des Zeitschriftenstapels 2 sind aufgrund des Anschlagens des Messers 99 jedoch auch möglich, wenn das Förderband 3 jeweils angehalten wird. Sofern anstelle eines Zeitschriftenstapels 2 fragile Güter auf dem Förderband 2 transportiert werden, kann das Messer 99 gegebenenfalls überhaupt nicht verwendet werden.

Das Anschlagen des Messers 99 auf dem Zeitschriftenstapel 2 lässt sich zudem nicht vermeiden, da das Lieferdokument 1, sofern das Messer 99 über dem Zeitschriftenstapel 2 angehalten wird, unkontrolliert, d.h. langsam und normalerweise drehend oder seitlich abfallend, nach unten gleitet, so dass es unvorteilhaft auf dem Zeitschriftenstapel 2 positioniert wird. Sofern mehrere flache Objekte mittels des Messers 99 nach unten verschoben werden, besteht zudem die Gefahr, dass sich die unteren Blätter ablösen.

Da das Aufschlagen des Messers 99 auf Hände und Arme zu erheblichen Verletzungen führen könnte, dürfen beim Betrieb der Abgabevorrichtung keine Manipulationen am Zeitschriftenstapel 2 vorgenommen werden. Die bekannten Abgabevorrichtungen erfordern daher aufwendige Sicherheitsmassnahmen, die ein Manipulieren während des Betriebs der Anlage verhindern.

Die DE 101 06 669 A1 offenbart eine Einrichtung, mittels der Bogen exakt und ohne Beschädigung auf einem stationären Bogenstapel in einem Ausleger einer Druckmaschine abgelegt werden können. Zur Erfassung der Bogenankunftswerte an einem Vorderkantenanschlag sind eine im Vorderkantenanschlag angeordnete Messeinrichtung und eine mit der Messeinrichtung in Verbindung stehende Streuer- und Regeleinrichtung vorgesehen, mittels der Stellelemente, nämlich eine Saugwalze, eine Greifersteuerkurve und ein Lüfter, derart steuerbar sind, dass die Ankunftshöhe der zugeführten Bogen konstant gehalten wird. Durch den Lüfter werden die zwischen dem Vorderkantenanschlag und einem Hinterkantenanschlag gehaltenen Bogen jeweils mit Blasluft beaufschlagt und auf den stationären Bogenstapel gezwungen. Eine Bestückung von auf einem Band geförderten Gütern ist mit dieser Vorrichtung jedoch nicht möglich.

Der vorliegenden Erfindung liegt daher die Aufgabe zugrunde, eine verbesserte Abgabevorrichtung für flache Objekte, insbesondere Druckereierzeugnisse zu schaffen.

Insbesondere sollte eine einfach aufgebaute und praktisch wartungsfreie Abgabevorrichtung geschaffen werden, welche ein präzises Erfassen, Verschieben und Positionieren der flachen Objekte und gleichzeitig höhere Transportgeschwindigkeiten von auf einem Förderband geförderten, mit den flachen Objekte zu bestückenden Gütern, z.B. Zeitschriftenstapel, erlaubt.

Ferner soll die Abgabevorrichtung, das präzise Ablegen von einem oder mehreren gegebenenfalls gefalteten Dokumenten auf den geförderten Gütern erlauben, ohne dass das Förderband angehalten wird, und ohne dass die geförderten Güter berührt und dadurch gegebenenfalls beschädigt werden oder der Zeitschriftenstapel umfällt oder auseinander gerissen wird. Weiterhin soll auch der Transfer der flachen Objekte schonend erfolgen, so dass beispielsweise ein frischer Aufdruck nicht verschmiert wird.

Die erfindungsgemässe Abgabevorrichtung soll ferner einfach steuerbar sein und mit nur geringem Aufwand gewartet werden können. Ferner soll die erfindungsgemässe Abgabevorrichtung mit einfachen Massnahmen in eine Förderanlage oder Förderstrasse integriert werden können.

In einer vorzugsweisen Ausgestaltung soll ein Eingriff in die abzulegenden flachen Objekte möglich sein, so dass bei geänderten Betriebsabläufen nicht mehr benötigte flache Objekte entfernt werden können.

Diese Aufgaben werden mit einem Verfahren und einer Vorrichtung zur Abgabe von flachen Objekten, insbesondere Druckereizeugnissen gelöst, welche die in Anspruch 1 bzw. 7 angegebenen Merkmale aufweisen. Vorteilhafte Ausgestaltungen der Erfindung sind in weiteren Ansprüchen angegeben.

Das erfindungsgemässe Verfahren dient der Abgabe von flachen Objekten, insbesondere Druckereizeugnissen wie Lieferscheine, Adressblätter, Prospekte, etc., die auf Güter, insbesondere Zeitschriftenstapel, abzulegen sind, die auf einem Förderband transportiert werden.

Dazu weist die Abgabevorrichtung eine Ablageeinheit mit wenigstens zwei Stützelementen auf, auf denen sequentiell die abzulegenden Objekte bereitgestellt und anschliessend auf die Güter abgelegt werden.

Erfindungsgemäss ist die Ablageeinheit mit wenigstens einem oberhalb der Stützelemente angeordneten vorzugsweise rohrförmigen Blasorgan versehen, das nach unten, d.h. zwischen den Stützelementen hindurch gegen das Förderband gerichtete, eine oder mehrere Austrittsöffnungen aufweist, durch die ein gasförmiges Medium, normalerweise Luft, abgegeben wird, wenn ein mit dem bereitgestellten Objekt zu bestückendes Gut eine dazu vorgesehene Position unterhalb der Ablageeinheit erreicht hat, so dass das Objekt zwischen den Stützelementen hindurch nach unten gegen das zu bestückende Gut geblasen und darauf positioniert werden kann.

Anstelle eines mechanischen Messers wird daher ein Luftkeil verwendet, der die flachen Objekte gezielt von der Ablageeinheit zu den damit zu bestückenden Gütern transferiert.

Der Transfer der flachen Objekte erfolgt präzise und ohne dieselben oder die zu bestückenden Güter zu beschädigen. Da die flachen Objekte mittels eines Luftkeils und nicht mittels eines mechanischen Messers auf die zu bestückenden Güter gedrückt werden, ist ein Anhalten derselben nicht notwendig. Die erfindungsgemässe Vorrichtung erlaubt daher, die zu bestückenden Güter mit höheren Geschwindigkeiten zu fördern. Durch die Vermeidung der Verwendung eines mechanischen Messers entfallen zudem die eingangs beschriebenen Verletzunggefahren. Der Einsatz des gasförmigen Mediums hat ferner den Vorteil, dass ein Aufdruck auf dem flachen Objekt getrocknet und Staub weggeblasen wird.

Die erfindungsgemässe Lösung erlaubt zudem, durch weiteres Anblasen der Objekte, nach erfolgtem Ablegen, diese für kurze Zeit, z.B. einige 1/1000 s oder 1/100 s, an das bestückte Gut anzupressen und so ein zuverlässiges Anhaften zu gewährleisten. Dabei wäre es möglich die flächigen Objekte mit einer Haftschicht zu versehen, und diese in der Art so genannter POST-IT ^{®} = Kleber auf das zu bestückende Gut aufzubringen. Die Klebeschicht könnte beispielsweise in dem der Zuführung dienenden Fördersystem erfolgen.

Zu beachten ist ferner, dass der Luftkeil einerseits rascher getaktet werden kann als das mechanische Messer, weshalb kürzere Ablagezyklen realisierbar sind. Ferner lässt sich die Form des Luftkeils beliebig variieren und so der Grösse und/oder dem Gewicht der flachen Objekte anpassen. Beispielsweise können zwei oder mehrer Blasorgane mit einer oder mehreren Austrittsöffnungen vorgesehen sein, denen Luftströme gegebenenfalls individuell zuführbar sind.

In einer vorzugsweisen Ausgestaltung wird die Ablageeinheit vor der Abgabe des Objekts nach unten gegen das zu bestückende Gut geführt, so dass der Weg, über den die flachen Objekte zu transferieren sind, möglichst kurz wird, wodurch eine präzisere Positionierung auf den Gütern resultiert.

Weiterhin können mittels der erfindungsgemässen Vorrichtung auch mehrere Objekte gleichzeitig abgelegt werden, ohne dass sich eines der unteren Objekte löst und z.B. seitlich wegfällt.

Vorzugsweise wird die Höhe des zu bestückenden Guts, beispielsweise mittels eines Ultraschallsensors oder eines optischen Sensors, sequentiell gemessen und die Ablageeinheit vor der Abgabe des Objekts soweit nach unten gegen das zu bestückende Gut geführt, dass jeweils zumindest annähernd ein vorbestimmter Abstand zwischen der Ablageeinheit und dem zu bestückenden Gut erreicht wird und dadurch bei jeder Abgabe eines Objekts dieselben Verhältnisse vorliegen.

Es hat sich jedoch herausgestellt, dass die erfindungsgemässe Abgabevorrichtung ein ausserordentlich tolerantes Verhalten aufweist, so dass eine genaue Einstellung des Abstandes gegebenenfalls nur bei hohen Taktfrequenzen erforderlich ist. Aufgrund dieses toleranten Verhaltens resultieren ferner reduzierte Anforderungen an die Steuervorrichtung.

Die Ablageeinheit ist mittels einer Kupplungseinheit mit einer Führungsvorrichtung verbunden und durch motorische, pneumatische oder hydraulische Antriebsmittel entlang der Führungsvorrichtung verschiebbar gelagert, so dass die Ablageeinheit vor der Abgabe des Objekts nach unten gegen das zu bestückende Gut und nach Abgabe des Objekts wieder in die Ausgangsposition führbar ist.

In einer vorzugsweisen Ausgestaltung weist die Kupplungseinheit wenigstens ein elastisches öder elastisch gelagertes Element auf, welches vorzugsweise formschlüssig in eine Ausnehmung eines mit der Ablageeinheit verbundenen zwischenelements eingreift und aus dieser Ausnehmung wieder heraustritt, wenn eine entsprechende Kraft auf die Ablageeinheit einwirkt. Falls die Ablageeinheit, während der Verschiebung auf ein Hindernis, beispielsweise eine Hand des Anwenders stösst, gibt die Kupplungseinheit daher die Ablageeinheit frei, so dass unerwünschte Einwirkungen auf das Hindernis vermieden werden.

Als Antriebsmittel zur Verschiebung der Ablageeinheit entlang der Führungsvorrichtung können beispielsweise ein Schrittmotor und ein Antriebsriemen eingesetzt werden. Möglich ist ferner die Verwendung einer parallel zur Verschiebungsrichtung der Ablageeinheit ausgerichteten glatten oder mit einem Gewinde versehenen Welle, entlang der ein mit einem Gewinde bzw. mit Rollen versehener mit der Ablageeinheit gekoppelter Schlitten verschiebbar gelagert ist. Für einen ebenfalls einsetzbaren pneumatischen oder hydraulischen Antrieb der Ablageeinheit sind Kolben und Zylinder vorgesehen.

Die flachen Objekte werden bei der vorzugsweise vertikalen Verschiebung der Ablageeinheit nach unten von oben vorzugsweise mittels wenigstens eines Halteelements gehalten, das mit dem wenigstens einen Blasorgan verbunden und an der Ablageeinheit derart angeordnet ist, dass flache Objekte waagrecht zwischen einerseits die gegebenenfalls unterschiedlich positionierbaren Stützelemente und andererseits das Halteelement sowie das Blasorgan einführbar sind. Die Stützelemente und die Halteelemente bilden dabei vorzugsweise je eine Gabel mit zwei Gabelzinken, zwischen die die flachen Objekte einführbar sind. Die Halteelemente sind vorzugsweise mittels Querstreben miteinander verbunden, mittels denen das wenigstens eine Blasorgan gehalten wird.

Die flachen Objekte werden entsprechend den zu bestückenden Gütern von wenigstens einer Ausgabeeinheit, vorzugsweise einem Drucker, seriell über ein als Puffer dienendes Fördersystem, das wenigstens ein Förderband aufweist, der Ablageeinheit zugeführt, so dass die Abgabe der flachen Objekte innerhalb von kurzen Taktzyklen erfolgen kann.

Bei Störungen des Verfahrensablaufs sind die in die Ablageeinheit eingeführten flachen Objekte gegebenenfalls zu entfernen. Zu diesem Zweck ist eine einfach aufgebaute und zuverlässig arbeitende Entnahmevorrichtung vorgesehen, welche einen auf einer antreibbaren ersten Welle drehbar gelagerten Ausleger aufweist, auf den an einem Ende eine Gewichts- oder Federkraft einwirkt und an dessen anderem Ende wenigstens ein mittels einer zweiten Welle gelagertes erstes Rad angeordnet ist, das von einem von der ersten Welle gehaltenen zweiten Rad und einem Riemen antreibbar ist. Zur Entnahme des in der Ablageeinheit gehaltenen Objekts wird die erste Welle in Drehung versetzt, so dass sich der Ausleger aufgrund auf das erste Rad einwirkender Reibungskräfte absenkt und der Riemen das in der Ablageeinheit gehaltene Objekt erfasst und wegzieht. Mittels des Antriebsriemens werden dabei zwei Aufgaben erfüllt. Einerseits wird das erste Rad angetrieben, welches nicht reibungsfrei um die zweite Welle läuft. Dadurch wird eine Kraft auf den Antriebsriemen ausgeübt, die von diesem mittels einer Gegenkraft kompensiert wird, die auf das erste Rad und somit auf das Ende des Auslegers einwirkt und diesen, entsprechend der Drehrichtung des Antriebsriemens, nach unten gegen die Ablageeinheit drückt. Andererseits erfasst der Antriebsriemen, der das erste Rad umläuft und dieses überragt, nach dem Abkippen des Auslegers das in der Ablageeinheit vorhandene flache Objekt und zieht dieses weg.

Die leicht in eine Förderanlage integrierbare Abgabevorrichtung weist eine Steuereinheit auf, mittels der
a) die Ausgabeeinheit und das Fördersystem derart steuerbar sind, dass der Ablageeinheit zeitrichtig jeweils die erforderlichen Objekte zugeführt werden;
b) die Antriebsmittel vorzugsweise in Abhängigkeit der jeweiligen, mittels eines Sensors gemessenen Höhe der zu bestückenden Güter derart steuerbar sind, dass die Ablageeinheit jeweils um das erforderliche Mass abgesenkt und wieder angehoben wird;
c) wenigstens ein Druckventil derart steuerbar ist, dass das von der Ablageeinheit gehaltene Objekt mittels des gasförmigen Mediums zeitrichtig auf das zugehörige Gut abgelegt wird;
d) wenigstens ein Druckventil derart steuerbar ist, dass das gasförmige Medium entsprechend der Grösse und/oder des Gewichts der flachen Objekte aus den Austrittsöffnungen des wenigsten einen Blasorgans austritt; und oder
e) die Entnahmevorrichtung derart steuerbar ist, dass ein in der Ablageeinheit gehaltenes Objekt bedarfsweise entnommen wird.

Nachfolgend wird die Erfindung anhand von Zeichnungen näher erläutert. Dabei zeigt:
- Figur 1: eine integrierte auf Rollen 105 gelagerte Abgabevörrichtüng mit einer Ablageeinheit 11, der von einem Drucker 5 ausgegebene flache Objekte 1', 1",1"' über ein Fördersystem 20 zuführbar sind, die von der Ablageeinheit 11 sequentiell auf Zeitungsstapel 2 abgelegt werden, die unterhalb der Ablageeinheit 11 auf einem Förderband 3 transportiert werden;
- Figur 2: von der Seite dargestellt, die über eine Kupplungseinheit 103 mit einer Führungs und Antriebsvorrichtung 101, 102 verbundene Ablageeinheit 11 in einer ersten Position, während des Einschiebens und in einer zweiten Position während des Abgebens eines flachen Objekts 1;
- Figur 3: die mit der Führung= und Antriebsvorrichtung 101, 102 verbundene Ablageeinheit 11 von vorn;
- Figur 4: in schematischer Darstellung, die eingangs beschriebene bekannte Abgabevorrichtung, bei der die flachen Objekte 1 mittels eines Messers 99 auf einen Zeitungsstapel 2 gedrückt werden;
- Figur 5: die Ablageeinheit 11 mit der Kupplungseinheit 103 in dreidimensionaler Darstellung;
- Figur 6: die Ablageeinheit 11 von vorn gezeigt mit einer seitlich angeordneten Entnahmevorrichtung 8, mittels der nicht mehr abzulegende Objekte 1 entnehmbar sind; und
- Figur 7: die Entnahmevorrichtung 8 von Figur 6 von vorn.

Figur 1 zeigt den erweiterten Aufbau einer erfindungsgemässen Abgabevorrichtung mit einer Ablageeinheit 11, der von einem Drucker 5 ausgegebene flache Objekte 1', 1", 1"' über ein Fördersystem 20 zugeführt werden, die von der Ablageeinheit 11 sequentiell auf Zeitungsstapel 2 abgelegt werden, die unterhalb der Ablageeinheit 11 auf einem Förderband 3 transportiert werden. Die tragende Struktur 104 der Vorrichtung ist schematisch dargestellt.

In der gezeigten vorzugsweisen Ausgestaltung sind das aus drei, vorzugsweise mittels Fotozellen überwachten Fördereinheiten 20', 20", 20"' bestehende Fördersystem 20 und der Drucker 5 in die verschiebbar auf Rollen 105 gelagerte Abgabevorrichtung integriert.

Gezeigt ist ferner, dass von der dritten Fördereinheit 20''' in einem ersten Arbeitsschritt A ein flaches Objekt 1, beispielsweise ein bedrucktes Blatt, in die Ablageeinheit 11 eingeschoben wird, die über eine Kupplungseinheit 103 mit einer Führungs- und Antriebsvorrichtung 101, 102 verbunden ist.

Auf dem Förderband 3, unterhalb der Ablageeinheit 11 befindet sich ein Zeitungsstapel 2, der mittels der Abgabevorrichtung bestückt werden kann, ohne dass das Förderband 3 angehalten wird. Im Hintergrund ist ein bereits mit einem flachen Objekt 1 bestückter Zeitungsstapel 2 gezeigt, der beispielsweise entsprechend den erhaltenen Adressinformationen weiter gelenkt oder vom Förderband 3 entnommen und in einen Lastwagen verladen werden kann.

Zur Steuerung der Abläufe weist die Abgabevorrichtung eine Steuereinheit 6 und Sensoren 7, z.B. optische Sensoren oder Ultraschallsensoren, auf, welche die Positionen von Vorrichtungsteilen, der flachen Objekte 1 und/oder der Zeitungsstapel 2 anzeigen. In einer vorzugsweisen Ausgestaltung wird mittels eines Sensors 7 zusätzlich die Höhe h jedes Zeitungsstapels 2 gemessen.

Wie in Figur 2 und Figur 5 gezeigt, weist die Ablageeinheit 11 zwei parallel ausgerichtete stangenförmige Stützelemente 111 auf, über die ein flaches Objekt 1 geschoben werden kann. Über den Stützelementen 111 sind zwei stangenförmige Halteelemente 113 vorgesehen, die mittels Querstreben 1131 miteinander verbunden sind. An den Querstreben 1131 ist mittels Verbindern 1132 ein rohr- bzw. pfeifenförmiges Blasorgan 112 befestigt, an dessen Unterseite Austrittsöffnungen 1121 zur Durchführung eines gasförmigen Mediums 1122, normalerweise Luft, vorgesehen sind.

Die Stützelemente 111 und die Halteelemente 113 sind in ein Profilteil 114 eingesetzt, welches die dazu notwendigen Öffnungen aufweist. Für jedes Stützelement 111 sind nebeneinander drei Öffnungen 1141, 1142, 1143 vorgesehen, welche erlauben, das zugehörige Stützelement 111 entsprechend dem Format der flachen Objekte 1 zu positionieren. Durch richtiges Positionieren der Stützelemente 111 wird dabei bewirkt, dass zugeführte Objekte 1 sich nicht durchbiegen und zwischen den Stützelementen 111 nach unten fallen.

Anstelle von stangenförmigen Stütz- und/oder Halteelementen 111, 113 könnten natürlich auch plattenförmige Elemente verwendet werden, durch die die flachen Objekte 1 noch breiter gestützt und gehalten werden. Ferner könnten auch zusätzliche stangenförmige Stütz- und/oder Halteelemente 111, 113 eingesetzt werden.

Durch die Austrittsöffnungen 1121 des rohrförmigen Blasorgans 112 kann Luft 1122 nach unten zwischen die stangenförmigen Stützelemente 111 geblasen werden. Dabei wird ein Luftkeil gebildet, der das in der Ablageeinheit 11 gespeicherte wenigstens eine flache Objekt 1, möglich ist die gleichzeitige Abgabe mehrerer Objekte 1, durchbiegt und zwischen den Stützelementen 111 hindurch nach unten stösst.

Wie in Figur 2 gezeigt, wird nach dem im ersten Verfahrensschritt A erfolgten Einlegen eines flachen Objekts 1, die Ablageeinheit 11 in einem vorzugsweise vorgesehenen zweiten Verfahrensschritt B nach unten, nahe zur Oberkante des zu bestückenden Zeitschriftenstapels 2 geführt. Vorzugsweise wird die Höhe h des Zeitschriftenstapels 2 beispielsweise mittels eines Sensors 7 gemessen, so dass die Ablageeinheit 11 soweit nach unten gefahren werden kann, dass ein konstanter Abstand a zwischen der Oberkante des zu bestückenden Zeitschriftenstapels 2 und der Ablageeinheit 11 resultiert. Dadurch wird gewährleistet, dass die flachen Objekte 1 immer gleich auf den Zeitschriftenstapeln 2 abgelegt werden.

Sofern die Ablageeinheit 11 während des Herunterfahrens auf ein Hindernis stösst, wird durch die sich bei einer Krafteinwirkung lösende Kupplungseinheit 103 verhindert, dass Schäden oder Verletzungen entstehen (Verfahrensschritt B1).

Dazu weist die Kupplungseinheit 103 zwei elastisch gelagerte, parallel zu einander ausgerichtete und voneinander beabstandete Stangen 1031, 1032 auf, welche in Schlitzen 1034 eines Kupplungsteils 1033 geführt und mittels eines Federelementes 1035 gegeneinander gezogen werden, so dass sie in Ausnehmungen 115 einrasten können, die in einem mit der Ablageeinheit 11 verbundenen Zwischenelement 115 vorgesehen sind. Sobald eine grössere Kraft auf die Ablageeinheit 11 einwirkt, treten die Stangen 1031, 1032 aus den Ausnehmungen 1151 wieder heraus, so dass sich die Ablageeinheit 11 von der Führungsvorrichtung 101 löst und kann nach Beseitigung des Hindernisses rasch wieder montiert werden kann.

Nach dem Herunterfahren der Ablageeinheit 11 und dem Erreichen einer für die Aufnahme des flachen Objekts 1 vorgesehenen Position des Zeitschriftenstapels 2 wird in einem dritten Verfahrensschritt C Luft 1122 aus dem Blasorgan 112 gegen das flache Objekt 1 geblasen, so dass dieses durch die Stützelemente 111 hindurch nach unten gegen den Zeitschriftenstapel 2 gepresst wird.

Anschliessend, in einem vierten Verfahrensschritt D, wird die Ablageeinheit 11 wieder in die Ausgangsposition zurück gefahren.

Der Druck des gasförmigen Mediums 1122 ist vorzugsweise steuerbar oder regelbar, so dass dieser gesteuert oder automatisch geregelt entsprechend der Grösse und/oder des Gewichts der flachen Objekte 1 einstellbar ist. Möglich ist ferner die Verwendung mehrerer Blasorgane 112 von denen vorzugsweise jedes individuell mit dem gasförmigen Medium 1122 beaufschlagt werden kann. Mit einfachen Massnahmen kann daher ein erforderlicher Luftkeil gebildet werden, mittels dessen die flachen Objekte 1 rasch und präzise auf den Zeitschriftenstapeln 2 abgelegt werden können. Anstatt die Ablageeinheit 11 gegen die Zeitschriftenstapel 2 zu verschieben, können allfällig auftretende Änderungen der Stapelhöhen h daher auch durch Anpassungen des Luftkeils kompensiert werden. Bei einer geringeren Stapelhöhe h wird daher ein grösserer Luftkeil gewählt, indem Luft beispielsweise aus zusätzlichen Auslassöffnungen oder aus einem weiteren Blasorgan ausgestossen wird.

Figur 3 zeigt die mit der Führungs- und Antriebsvorrichtung 101, 102 verbundene Ablageeinheit 11 von vorn. Zur Verschiebung der Ablageeinheit 11 entlang der Führungsvorrichtung 101 können verschiedene Antriebssysteme eingesetzt werden. Besonders vorteilhaft sind ein Schrittmotor und ein Antriebsriemen einsetzbar. Dadurch lässt sich die Ablageeinheit 11 in einfacher Weise zu den gewünschten Positionen verschieben. Möglich ist ferner die Verwendung einer parallel zur Verschiebungsrichtung der Ablageeinheit ausgerichteten glatten oder mit einem Gewinde versehenen Welle, entlang der ein mit einem Gewinde bzw. mit Rollen versehener mit der Ablageeinheit gekoppelter Schlitten verschiebbar gelagert ist. Ein derartiges Antriebssystem mit einer glatten Welle ist beispielsweise in der DE 196 01 549 A1 beschrieben. Für einen ebenfalls einsetzbaren pneumatischen oder hydraulischen Antrieb der Ablageeinheit sind Kolben und Zylinder vorgesehen.

Figur 4 zeigt die eingangs beschriebene mit einem Messer 99 versehene Abgabevorrichtung.

Figur 6 zeigt die Ablageeinheit 11 von vorn mit einer seitlich davon angeordneten Entnahrnevörrichtung 8, mittels der nicht mehr abzulegende Objekte 1 entnehmbar sind. Figur 7 zeigt die Entnahmevorrichtung 8 von Figur 6 von vorn.

Die Entnahmevorrichtung 8 weist einen um eine erste Welle 86 drehbaren Ausleger 88 mit zwei Riemen 884, 884' auf, der aus einer ersten Position X, in der er nicht auf das abzulegende Objekt 1 in der Ablageeinheit 11 einwirkt, in eine zweite Position Y drehbar ist, in der die Riemen 884, 884' das Objekt 1 in der Ablageeinheit 11 erfassen und wegziehen.

Das Absenken des Auslegers 88, der mittels einer Gewichts- oder Federkraft F in der ersten Position X gehalten wird, und der Antrieb der Riemen 884, 884' erfolgt dabei gleichzeitig durch Drehen der ersten Welle 86. Die Riemen 884, 884' werden dabei mittels auf der ersten Welle 86 angeordneten Rädern 882, 882' angetrieben und um weitere Räder 883, 883' geführt, die an dem abzusenkenden Ende des Auslegers 88 an einer zweiten Welle 881 nicht reibungsfrei gelagert sind.

Sobald die erste Welle 86 in Drehung versetzt wird, beginnen die Riemen 884, 884' zu laufen. Durch die Reibungskräfte an den Rädern 883, 883' wird am Ende des Auslegers 88 eine Kraft auf die Riemen 884, 884' ausgeübt, welche von diesen durch eine Kraft kompensiert wird, die auf die Räder 883, 883' und somit das Ende des Auslegers 88 zurück wirkt und diesen nach unten dreht, bis die Riemen auf das flache Objekt 1 auftreffen und dieses wegziehen und einem Speicher 89 zuführen.

Die erste Welle 86 ist über eine Kupplung 85, ein erstes und ein zweites Zahnrad 84 bzw. 83 mit einer Antriebswelle 82 verbunden, die von einem Motor 81 und einem Getriebe 87 angetrieben wird. Das erste Zahnrad 84 läuft lose auf der ersten Welle 86 und treibt die Kupplung 85 an. Nach Anlegen einer elektrischen Spannung, erfasst die Kupplung 85 die erste Welle 86 und koppelt diese mit dem ersten Zahnrad 84, wonach der Entnahmevorgang erfolgt. Der Motor 81 kann daher stets in Betrieb sein. Grundsätzlich kann die erste Welle 86 jedoch auch direkt mit einem Motor gekoppelt werden, der bei Inbetriebsetzung dann jeweils den beschriebenen Entnahmevorgang auslöst.

Um ein Prellen des Auslegers 88 zu vermeiden, wird vorteilhaft ein Dämpfungselement eingesetzt. Dies kann beispielsweise durch Schmierung mit einem zähflüssigen Fett erfolgen.

Die erfindungsgemässe Abgabevorrichtung wurde in bevorzugten Ausgestaltungen beschrieben und dargestellt. Anhand der erfindungsgemässen Lehre sind jedoch weitere fachmännische Ausgestaltungen realisierbar. Insbesondere sind verschiedene weitere Ausgestaltungen der Ablageeinheit 11 derart realisierbar, dass flache Objekte 1 auf andere Weise, beispielsweise von der Seite, zugeführt oder auf andere Weise, beispielsweise mittels einer oder mehreren gegebenenfalls gegeneinander verschiebbaren oder mit Öffnungen versehenen Platten, gehalten werden. Die wenigstens zwei Stützelemente 11 können daher auch miteinander verbunden sein. Anstelle eines pfeifenförmigen Blasorgans 112 sind auch vereinzelte, gegebenenfalls gegegeneinander verschiebbare und vorzugsweise individuell ausrichtbare und/oder steuerbare Austrittsdüsen verwendbar. Ferner lässt sich die Struktur 104 der Abgabevorrichtung in einfacher Weise entsprechend der vorliegenden Förderanlage anpassen.

Weiterhin sind das Fördersystem 20 und die Ablageeinheit 11 mittels fachmännischer Massnahmen gegebenenfalls an andere Formen und oder Gewichte der Objekte 1 anzupassen.

Um den Einsatz eines separaten Druckers 5 zu vermeiden, kann das Bedrucken der flachen Objekte 1 unmittelbar auf dem Fördersystem 20 oder einer der Fördereinheiten 20', 20" , 20"' erfolgen. Beispielsweise kann über der Fördereinheit 20' ein Tintenstrahldruckkopf vorgesehen sein, der nach jedem Schritt des Förderbandes der Fördereinheit 20' eine Zeile druckt. Da in diesem Fall das schlupffreie Halten der flachen Objekte 1 wichtig ist, wird das Förderband der Fördereinheit 20' vorzugsweise mit Öffnungen versehen, welche erlauben, die flachen Objekte 1 nach unten gegen das Förderband zu saugen.

Die grundsätzlichen Massnahmen zur Steuerung von Abläufen bei papierverarbeitenden Maschinen sind bekannt. Da die Position, insbesondere der Ablageeinheit 11, der abzulegenden Objekte 1 und der zu bestückenden Güter 2 wichtig ist, werden diese Positionen, während der Zuführung und während der Abgabe vorzugsweise mittels Sensoren, Fotosensoren etc. gemessen und überwacht. Anhand kinematischer Berechnungen in der Steuereinheit 6 lassen sich weitere Positionen, die zeitverzögert erreicht werden, in einfacher Weise ermitteln.

## Patentansprüche

1. Verfahren zur Abgabe von flachen Objekten (1), insbesondere Druckereizeugnissen, mit einer Ablageeinheit (11) mit wenigstens zwei Stützelementen (111), auf denen abzulegende Objekte (1) bereitgestellt und anschliessend mittels einer Steuereinheit (6) gesteuert auf Güter (2), insbesondere Zeitschriftenstapel, abgelegt werden, die auf einem unterhalb der Ablageeinheit (11) durchlaufenden Förderband (3) transportiert werden, **dadurch gekennzeichnet, dass** die Ablageeinheit (11) mit wenigstens einem oberhalb der Stützelemente (111) angeordneten Blasorgan (112) mit wenigstens einer Austrittsöffnung (1121) versehen ist, durch die ein gasförmiges Medium (1122) abgegeben wird, wenn ein mit dem bereitgestellten Objekt (1) zu bestückendes Gut (2) eine dazu vorgesehene Position unterhalb der Ablageeinheit (11) erreicht hat, so dass das Objekt (1) zwischen den Stützelementen (111) hindurch nach unten gegen das zu bestückende Gut (2) geblasen wird.

2. Verfahren nach Anspruch 1, **dadurch gekennzeichnet, dass** die Ablageeinheit (11) vor der Abgabe des Objekts (1) nach unten gegen das zu bestückende Gut (2) geführt wird und/oder dass zwei oder mehrere Blasorgane (112) vorgesehen sind, denen individuell gesteuerte Luftströme zuführbar sind.

3. Verfahren nach Anspruch 2, **dadurch gekennzeichnet, dass** die Höhe des zu bestückenden Guts (2) gemessen und die Ablageeinheit (11) vor der Abgabe des Objekts (1) soweit nach unten gegen das zu bestückende Gut (2) geführt wird, dass zumindest annähernd ein vorbestimmter Abstand zwischen der Ablageeinheit (11) und dem zu bestückenden Gut (2) erreicht wird.

4. Verfahren nach einem der Ansprüche 1 bis 3, **dadurch gekennzeichnet, dass** der Druck des gasförmigen Mediums steuerbar oder regelbar ist, so dass dieser gesteuert oder automatisch geregelt entsprechend der Grösse und/oder des Gewichts der flachen Objekte (1) und/oder des Abstandes der flachen Objekte (1) von den zu bestückenden Gütern (2) einstellbar ist.

5. Verfahren nach einem der Ansprüche 1 bis 4, **dadurch gekennzeichnet, dass** die flachen Objekte (1) beim Herunterfahren der Ablageeinheit (11) an deren Oberseite mittels wenigstens eines Halteelements (113) gehalten werden.

6. Verfahren nach einem der Ansprüche 1 bis 5, **dadurch gekennzeichnet, dass** die flachen Objekte (1) entsprechend den zu bestückenden Gütern (2) von wenigstens einer Ausgabeeinheit (5) vorzugsweise einem Drucker seriell über ein Fördersystem (20), das wenigstens ein Förderband (20', 20", 20"') aufweist, der Ablageeinheit (11) zugeführt werden.

7. Vorrichtung zur Abgabe von flachen Objekten (1), insbesondere Druckereizeugnissen, nach dem Verfahren von Anspruch 1, mit einer Ablageeinheit (11) mit wenigstens zwei Stützelementen (111), die zum Halten eines oder mehrerer Objekte (1) dienen, die mittels einer Steuereinheit (6) gesteuert auf Güter (2) abzulegen sind, die auf einem unterhalb der Ablageeinheit (11) durchlaufenden Förderband (3) transportiert werden, **dadurch gekennzeichnet, dass** die Ablageeinheit (11) wenigstens ein oberhalb der Stützelemente (111) angeordnetes, vorzugsweise rohrförmiges Blasorgan (112) mit wenigstens einer Austrittsöffnung (1121) aufweist, durch die ein gasförmiges Medium (1122) abgebbar ist, wenn ein mit dem in der Ablageeinheit (11) gehaltenen Objekt (1) zu bestückendes Gut (2) eine dazu vorgesehene Position unterhalb der Ablageeinheit (11) erreicht hat, so dass das Objekt (1) zwischen den Stützelementen (111) hindurch nach unten gegen das zu bestückende Gut (2) geblasen wird.

8. Vorrichtung nach Anspruch 7, **dadurch gekennzeichnet, dass** die Stützelemente (111) miteinander verbunden und gegebenenfalls Teil eines Körpers, wie einer Platte sind, und/oder, dass die Ablageeinheit (11) wenigstens ein Halteelement (113) aufweist, das mit dem Blasorgan (112) verbunden und derart angeordnet ist, dass flache Objekte (1) waagrecht zwischen einerseits die gegebenenfalls unterschiedlich positionierbaren Stützelemente (111) und andererseits das Halteelement (113) sowie das Blasorgan (112) einführbar sind.

9. Vorrichtung nach Anspruch 7 oder 8, **dadurch gekennzeichnet, dass** die Ablageeinheit (11) mittels einer Kupplungseinheit (103) mit einer Führungsvorrichtung (101) verbunden und durch motorische, pneumatische oder hydraulische Antriebsmittel (102) entlang der Führungsvorrichtung (101) verschiebbar ist, so dass die Ablageeinheit (11) vor der Abgabe des Objekts (1) nach unten gegen das zu bestückende Gut (2) und nach Abgabe des Objekts (1) wieder in die Ausgangsposition führbar ist.

10. Vorrichtung nach einem der Ansprüche 7, 8 oder 9, **dadurch gekennzeichnet, dass** die flachen Objekte (1) entsprechend den zu bestückenden Gütern (2) von wenigstens einer Ausgabeeinheit (5), vorzugsweise einem Drucker, seriell über ein Fördersystem (20), das wenigstens ein Förderband (20', 20", 20"') aufweist, der Ablageeinheit (11) zuführbar sind.

11. Vorrichtung nach einem der Ansprüche 7, 8, 9 oder 10, **dadurch gekennzeichnet, dass** eine der Entnahme eines in der Ablageeinheit (11) gehaltenen Objekts (1) dienende Entnahmevorrichtung (8) vorgesehen ist, welche einen auf einer antreibbaren ersten Welle (86) drehbar gelagerten Ausleger (88) aufweist, auf den an einem Ende eine Gewichts- oder Federkraft einwirkt und an dessen anderem Ende wenigstens ein mittels einer zweiten Welle (881) gelagertes erstes Rad (883, 883') angeordnet ist, das von einem von der ersten Welle (86) gehaltenen zweiten Rad (882, 882') und einem Riemen (884, 884') antreibbar ist, wobei die erste Welle (86) für die Entnahme des in der Ablageeinheit (11) gehaltenen Objekts (1) in Drehung versetzt wird, so dass sich der Ausleger (88) aufgrund auf das erste Rad (883, 883') einwirkender Reibungskräfte absenkt und der Riemen (884, 884') das in der Ablageeinheit (11) gehaltene Objekt (1) erfasst und wegzieht.

12. Vorrichtung nach einem der Ansprüche 7 bis 11, **dadurch gekennzeichnet, dass** mittels der Steuereinheit (6)
a) die Ausgabeeinheit (5) und das Fördersystem (20', 20", 20"') derart steuerbar sind, dass der Ablageeinheit (11) zeitrichtig jeweils die erforderlichen Objekte (1) zugeführt werden;
b) die Antriebsmittel (102) vorzugsweise in Abhängigkeit der jeweiligen, mittels eines Sensors (7) gemessenen Höhe der zu bestückenden Güter (2) derart steuerbar sind, dass die Ablageeinheit (11) jeweils um das erforderliche Mass abgesenkt und wieder angehoben wird;
c) wenigstens ein Druckventil derart steuerbar ist, dass das von der Ablageeinheit (11) gehaltene Objekt (1) mittels des gasförmigen Mediums (1122) zeitrichtig auf das zugehörige Gut (2) abgelegt wird;
d) wenigstens ein Druckventil derart steuerbar ist, dass das gasförmige Medium (1122) entsprechend der Grösse und/oder des Gewichts der flachen Objekte (1) aus den Austrittsöffnungen (1121) des wenigsten einen Blasorgans (112) austritt; und/oder
e) die Entnahmevorrichtung (8) derart steuerbar ist, dass ein in der Ablageeinheit (11) gehaltenes Objekt (1) bedarfsweise entnommen wird.

13. Vorrichtung nach einem der Ansprüche 9 bis 12, **dadurch gekennzeichnet, dass** die Kupplungseinheit (103) wenigstens ein elastisches oder elastisch gelagertes Element (1031, 1032) aufweist, welches in eine Ausnehmung (1151) eines mit der Ablageeinheit (11) verbundenen Zwischenelements (115) eingreift und aus dieser Ausnehmung (1151) wieder heraustritt, sobald eine entsprechende Kraft auf die Ablageeinheit (11) einwirkt.

14. Vorrichtung nach einem der Ansprüche 9 bis 13, **dadurch gekennzeichnet, dass** die Antriebsmittel (102)
a) einen Schrittmotor und einen Antriebsriemen umfassen;
b) eine parallel zur Verschiebungsrichtung der Ablageeinheit (11) ausgerichtete glatte oder mit einem Gewinde versehene Welle umfassen, entlang der ein mit einem Gewinde bzw. mit Rollen versehener Schlitten verschiebbar ist; oder
c) Kolben und Zylinder für einen hydraulischen oder pneumatischen Antrieb umfassen.

## Claims

1. Method for the delivery of flat objects (1), particularly of printed products, with a deposition unit (11) with at least two supporting elements (111), on which supporting elements (111) objects (1), which are to be deposited, are provided and subsequently, controlled by a control unit (6), are deposited on products (2); particularly stacks of magazines, that are transported on a conveyor belt (3) running through below the deposition unit (11), **characterised in that** the deposition unit (11) is provided with at least one blowing element (112) arranged above the supporting elements (111), which blowing element (112) has at least one outlet (1121), through which outlet (1121) a gaseous medium (1122) is emitted, when a product (2), which is to be loaded with a provided object (1), has reached a defined position below the deposition unit (11), so that the object (1) is blown through the space between the supporting elements (111) downwards against the chargeable product (2).

2. Method according to claim 1, **characterized in that** the deposition unit (11) is moved downwards against the product (2) to be loaded before the deposition of the object (1) and/or that two or more blowing elements (112) are provided, to which air flows can be fed that can be controlled individually.

3. Method according to claim 2, **characterized in that** the height of the products (2) to be loaded is measured and the deposition unit (11) is guided against the chargeable product (2) so far, that a defined distance between the deposition unit (11) and the product (2) to be loaded is obtained at least approximately.

4. Method according to one of the claims 1 to 3, **characterized in that** the pressure of the gaseous medium can be controlled or regulated such a way, that this pressure, controlled or regulated, is adjustable according to the dimensions and/or the weight of the flat objects (1) and/or the distance between the flat objects (1) and the chargeable products (2).

5. Method according to one of the claims 1 to 4, **characterised in that** the flat objects (1) are held at their topside by means of at least one holding element (113) during the downward motion of the deposition unit (11).

6. Method according to one of the claims 1 to 5, **characterised in that** the flat objects (1) are forwarded corresponding to the products (2) to be loaded from at least one feeding unit (5), particularly by a printer, serially over a conveyor system (20), that comprises at least one conveyor belt (20', 20'', 20'''), to the deposition unit (11).

7. Device for the delivery of flat objects (1), particularly of printed products, according to the method of claim 1 with a deposition unit (11) with at least two supporting elements (111) serving to hold one or more objects (1), which objects (1) are to be deposited on products (2) controlled by means of a control unit (6), which products (2) are transported on a conveyor belt (3) running through below the deposition unit (11), **characterised in that** the deposition unit (11) is provided with at least one blowing element (112) arranged above the supporting elements (111), which blowing element (112) is preferably tubular and has at least one outlet (1121), through which outlet (1121) a gaseous medium (1122) can be emitted, when a product (2), that is to be loaded with an object (1) held by the deposition unit (11), has reached a therefore defined position below the deposition unit (11), so that the object (1) is blown through between the supporting elements (111) downwards against the product (2) to be loaded.

8. Device according to claim 7, **characterized in that** the supporting elements (111) are connected with one another and, if appropriate, are part of a corpus, such as a plate, and/or that the deposition unit(11) comprises at least one holding element (113), which holding element (113) is connected to the blowing element (112) and is arranged in such a way that the flat objects (1) are horizontally insertable between the supporting elements (111), which, if appropriate, are variable positionable, on one side and the holding element (113) and the blowing element (112) on the other side.

9. Device according to claim 7 or 8, **characterised in that** the deposition unit (11) is coupled to a guiding device (101) by means of a coupler unit (103) and is slidable along the guiding device (101) by a motor, pneumatic driving means or hydraulic driving means (102) in such a way, that the deposition unit (11) is guidable downward against the product (2) to be loaded before the deposition of the object (1) and back to the initial position after the deposition of the object (1).

10. Device according to one of the claims 7, 8 or 9 **characterised in that** the flat objects (1) are serially forwarded to the deposition unit (11) corresponding to the products (2) to be loaded by at least one feeding unit (5), particularly by a printer, using a conveyor system (20) with at least one conveyor belt (20', 20" , 20"').

11. Device according to one of the claims 7, 8, 9 or 10 **characterised in that** a removal device (8) is provided for the removal of the objects (1) provided in the deposition unit (11), which comprises a cantilever (88) pivotally-mounted on a first rotatable shaft (86), with one end of the cantilever (88) exposed affected by the force of a weight or spring and an opposite end with at least a first scroller (883, 883') supported by means of a second shaft (881), which first scroller (883, 883') is drivable by means of a belt (884, 884') and a second scroller (882, 882') held by the first shaft (86), the first shaft (86) is put in rotation, in order to remove the object (1) provided in the deposited unit (11), so that the cantilever (88) subsides due to the friction force affecting the first scroller (883, 883') and the belt (84, 884') grips and removes the object (1) provided by the deposition unit (11).

12. Device according to one of the claims 7 to 11 **characterised in that** by means of the control unit (6)
a) the deposition unit (5) and the conveyor system (20', 20" , 20") are controllable in such a way, that the required objects (1) are fed always with the correct timing to the deposition unit (11);
b) the driving means (102) are controllable, preferably in dependence on the height of the products (2) to be loaded that is measured means of a sensor (7), in such a way that the deposition unit (11) is always lowered and hoist by the necessary extend;
c) at least one pressure valve is controllable in such a way, that the object (1) provided by the deposition unit (11) is deposited with the correct timing onto the dedicated product (2) by means of the gaseous medium (1122);
d) at least one pressure valve is controllable in such a way, that the gaseous medium (1122) is emitted through the outlets (1121) of the at least one blowing element (112) according to the dimensions and/or the weight of the flat objects (1); and/or
e) the removing device (8) is controllable in such a way, that an object 81) provided in the deposition unit (11) is removed when required.

13. Device according to one of the claims 9 to 12, **characterised in that** the coupler unit (103) comprises at least one elastic or elastically supported element (1031, 1032), which element (1031, 1032) engages with a recess (1151) of an intermediate member (115) connected with the deposition unit (11) and escapes from the recess (1151) as soon as an according force affects the deposition unit (11).

14. Device according to one of the claims 9 to 13, **characterised in that** the driving means (102)
a) comprises a stepping motor and a drive belt;
b) comprises a smooth or threaded shaft aligned in parallel to the shifting direction of the deposition unit (11) and a slide with a thread or with rollers which is moveable along said shaft; or
c) comprises pistons and cylinders for a hydraulic or pneumatic drive.

## Revendications

1. Procédé pour la remise d'objets plats (1) en particulier des produits d'impression avec une unité de dépose (11) avec au moins deux éléments d'appui (111), sur lesquels des objets (1) sont mis à disposition et ensuite déposés en étant guidés au moyen d'une unité de commande (6) en direction de produits (2), en particulier des piles de journaux, qui sont transportés sur une bande de transport (3) défilant en dessous de l'unité de dépose (11), **caractérisé en ce que** l'unité de dépose (11) est munie d'au moins un organe de soufflage (112) disposé au dessus des éléments d'appui (111) avec au moins une ouverture de sortie (1121) qui délivre un fluide gazeux (1122) quand un produit (2) à munir de l'objet (1) préparé a atteint une position prévue en dessous de l'unité de dépose (11) de sorte que l'objet (1) est soufflé entre les éléments d'appui (111) vers le bas et est plaqué contre le produit cible (2) à garnir.

2. Procédé selon la revendication 1, **caractérisé en ce que**, l'unité de dépose (11) est guidée avant la remise de l'objet (1) vers le bas en direction du produit à garnir (2) et/ou ne ce qu'il est prévu deux ou plusieurs organes de soufflage qui peuvent être alimentés en courant d'air de manière commandée individuellement.

3. Procédé selon la revendication 2, **caractérisé en ce que** la hauteur du produit à garnir (2) est mesurée et l'unité de dépose (11) est guidée avant la délivrance de l'objet (1) vers le bas contre le produit à garnir (2), **en ce qu'**au moins approximativement une distance prédéfinie est atteinte entre l'unité de dépose (11) et le produit à garnir (2).

4. Procédé selon l'une des revendications 1 à 3, **caractérisé en ce que** la pression du milieu gazeux peut être commandée ou régulée de sorte que celle-ci est réglable par commande ou par réglage automatique en fonction de la taille et/ou du poids des objets plats (1) et/ou de la distance entre l'objet plat (1) et les marchandises (2) à garnir (2).

5. Procédé selon l'une des revendications 1 à 4, **caractérisé en ce que** les objets plats (1) sont maintenus lors de l'abaissement de l'unité de dépose (11) contre sa face supérieure au moyen d'au moins un élément de retenue (113).

6. Procédé selon l'une des revendications 1 à 5, **caractérisé en ce que** les objets plats (1) sont amenés en série à l'unité de dépose (11) en fonction des produits à garnir (2) par au moins une unité d'édition (5) de préférence à une imprimante par un système de transport (20) qui présente au moins une bande de transport (20', 20", 20"').

7. Dispositif pour la délivrance d'objets plats (1), en particulier des produits de l'imprimerie selon le procédé de la revendication 1, avec une unité de dépose (11) avec au moins deux éléments d'appui (111), qui servent à maintenir un ou plusieurs objets (1) qui sont à déposer de manière commandée au moyen d'une unité de commande (6) contre des produits (2) qui sont transportés sur une bande de transport (3) défilant en dessous de l'unité de dépose (11), **caractérisé en ce que** l'unité de dépose (11) présente au moins un organe de soufflage (112) de préférence tubulaire disposé au dessus des éléments d'appui (111) comprenant au moins une ouverture de sortie (1121) qui peut distribuer un milieu gazeux (1122) quand un produit (2) à apposer sur l'objet (1) maintenu dans l'unité de dépose (11) a atteint une position prévue en dessous de l'unité de dépose (11) de sorte que l'objet (1) est soufflé entre les éléments d'appui (111) vers le bas et est plaqué contre le produit cible (2) à garnir.

8. Dispositif selon la revendication 7, **caractérisé en ce que** les éléments d'appui (111) sont reliés ensemble et font éventuellement partie d'un corps, tel qu'une plaque et/ou en ce que l'unité de dépose (11) présente au moins un élément de retenue (113) qui est relié à l'organe de soufflage (112) et qui est disposé de sorte que des objets plats (1) peuvent être introduits à l'horizontale d'une part entre les éléments d'appui (111) positionnables différemment s'il y a lieu et d'autre part entre l'élément de retenue (113) et l'organe de soufflage (112).

9. Dispositif selon la revendication 7 ou 8, **caractérisé en ce que** l'unité de dépose (11) est reliée au moyen d'une unité d'accouplement (103) à un dispositif de guidage (101) et est coulissante par des moyens d'entraînement motorisés, pneumatiques ou hydrauliques (102) le long du dispositif de guidage (101) de sorte que l'unité de dépose (11) peut être guidée avant la remise de l'objet (1) vers le bas contre le produit à garnir (2) et, après la dépose de l'objet (1), être ramenée à la position de départ.

10. Dispositif selon l'une des revendications 7, 8 ou 9, **caractérisé en ce que** les objets plats (1) sont amenés en série à l'unité de dépose (11) en fonction des marchandises à garnir (2) par au moins une unité de délivrance (5), de préférence une imprimante, par un système de transport (20) qui présente au moins une bande de transport (20', 20", 20''').

11. Dispositif selon l'une des revendications 7, 8, 9 ou 10, **caractérisé en ce qu'**il est prévu un dispositif de prélèvement (8) servant au prélèvement d'un objet (1) maintenue dans l'unité de dépose (11), dispositif qui présente un bras télescopique (88) logé de manière rotative sur un premier arbre entraînable (86), bras sur une extrémité duquel agit une force pondérale ou de ressort et sur l'autre extrémité duquel est disposée au moins une première roue (883, 883') logée au moyen d'un second arbre (881) qui est entraînable par une courroie (884, 884'), et une seconde roue (882, 882') maintenue par le premier arbre (86), le premier arbre (86) étant amené en rotation pour le prélèvement de l'objet (1) maintenu dans l'unité de dépose (11) de sorte que le bras télescopique (88) s'abaisse en raison des forces de friction agissant sur la première roue (883, 883') et la courroie (884, 884') saisit l'objet (1) maintenu dans l'unité de dépose (11) et le retire.

12. Dispositif selon l'une des revendications 7 à 11, **caractérisé en ce qu'**au moyen de l'unité de contrôle (6)
a) l'unité de dépose (5) et le système de transport (20', 20", 20''') peuvent être commandées de sorte que l'unité de dépose (11) reçoit dans les temps respectivement les objets nécessaires (1);
b) les moyens d'entraînement (102) peuvent être commandés de préférence en fonction de la hauteur respective des marchandises à garnir (2), mesurée au moyen d'un capteur (7) de sorte que l'unité de dépose (11) est abaissée et soulevée à nouveau de l'ampleur requise;
c) au moins une soupape de pression est commandable de sorte que l'objet (1) maintenu par l'unité de dépose (11) est déposé à temps sur le produit respectif (2) au moyen du milieu gazeux (1122);
d) au moins une soupape de pression est commandable de sorte que le milieu gazeux (1122) sort des ouvertures de sortie (1121) d'au moins un organe de soufflage (112) en fonction de la dimension et/ou du poids de l'objet plat (1) et/ou
e) le dispositif de prélèvement (8) est commandable de sorte qu'un objet (1) maintenu dans l'unité de dépose (11) est prélevé au besoin.

13. Dispositif selon l'une des revendications 9 à 12, **caractérisé en ce que** l'unité de couplage (103) présente au moins un élément (1031, 1032) élastique ou logé élastiquement qui s'engage dans un évidemment (1151) d'un élément intermédiaire (115) relié à l'unité de dépose (11) et ressort de cet évidement (1151) dès qu'une force correspondante agit sur l'unité de dépose (11).

14. Dispositif selon l'une des revendications 9 à 13, **caractérisé en ce que** les moyens d'entraînement (102)
a) comprennent un moteur pas à pas et une courroie d'entraînement;
b) comprennent un arbre lisse orienté parallèlement au sens de déplacement de l'unité de dépose (11) ou muni d'un filet, arbre le long duquel peut coulisser le chariot muni d'un filet respectivement de galets; ou
c) comprennent des pistons ou vérins pour un entraînement pneumatique ou hydraulique.
